# EUROPÄISCHE PATENTSCHRIFT

(11) **EP 3 010 709 B1**
(45) Veröffentlichungstag und Bekanntmachung des Hinweises auf die Patenterteilung: **01.06.2022**
(21) Anmeldenummer: 13859602.8
(22) Anmeldetag: 19.06.2013
(51) Int. Cl.: B30B 15/00, B21D 5/02, B30B 15/34, B30B 15/04, B23Q 11/14, B30B 15/06, B21D 22/02

(54) **VERFAHREN ZUM VERWÖLBEN DES MASCHINENBETTS UND/ODER DES PRESSENSTÖSSELS EINER STANZPRESSE SOWIE STANZPRESSE**
METHOD FOR WARPING THE MACHINE BED AND/OR THE PRESS RAM OF A PUNCHING PRESS AND PUNCHING PRESS
PROCÉDÉ POUR COURBER LE SOCLE DE MACHINE ET/OU LE COULISSEAU DE PRESSE D'UNE PRESSE À DÉCOUPER ET PRESSE À DÉCOUPER

(43) Veröffentlichungstag der Anmeldung: 27.04.2016
(73) Patentinhaber: BRUDERER AG, CH-9320 Frasnacht (CH)
(72) Erfinder: HAFNER, Josef, Thomas, CH-9404 Rorschacherberg (CH)
(74) Vertreter: Münch, Martin Walter
(86) Internationale Anmeldenummer: PCT/CH2013/000107
(87) Internationale Veröffentlichungsnummer: WO 2014/201576

(56) Entgegenhaltungen:
- EP-A2- 0 355 730
- CH-A- 542 713
- CH-A5- 660 322
- CN-A- 1 663 780
- DE-A1- 2 036 911
- DE-A1- 10 010 197
- GB-A- 2 076 999
- JP-A- S5 851 036
- JP-A- S6 171 199
- SU-A1- 437 606

## Beschreibung

### Technisches Gebiet

Die vorliegende Erfindung betrifft ein Verfahren zum Verwölben des Maschinenbetts und/oder des Pressenstössels einer Stanzpresse zur zumindest teilweisen Kompensation einer stanzkraftbedingten Durchbiegung im Stanzbetrieb sowie eine Stanzpresse, insbesondere zur Durchführung des Verfahrens, gemäss den Oberbegriffen der unabhängigen Patentansprüche.

### Stand der Technik

Für die industrielle Herstellung von Stanzteilen aus Blechband kommen heute schnell laufende Stanzautomaten zum Einsatz, bei denen ein oberes Werkzeugteil mit Stempeln um einen bestimmten Hub auf ein unteres Werkzeugteil mit Matrizen zu bewegt wird und damit Schnitte und Formungen am Blechband ausführt. Die heutigen, so genannten Folgeschnittwerkzeuge, welche meist eine grössere Zahl von Modulen umfassen, die verschiedenste Aufgaben wie Schneiden, Biegen, Umformen und Prägen wahrnehmen, verlangen dabei nach immer längeren Werkzeugeinbauräumen.

Entsprechend hat sich in den letzten drei Jahrzehnten die Länge des Werkzeugeinbauraumes von Stanzautomaten bei gleich bleibender Tonnage praktisch verdoppelt, was zu einem entsprechenden Anwachsen der bewegten und unbewegten Massen infolge der längeren Bauteile und gleichzeitig zu Problemen mit der Steifigkeit der Pressenstruktur führt, da die durch die Längenzunahme typischerweise abnehmende Steifigkeit einiger kritischer Bauteile, insbesondere des Maschinenbetts und des Pressenstössels, aufgrund beschränkter Platzverhältnisse nicht beliebig durch entsprechende Querschnittsvergrösserungen kompensiert werden kann.

Hierdurch wiederum ergibt sich das Problem, dass es mit zunehmender Länge des Werkzeugeinbauraumes immer schwieriger wird, die Verformungen der Pressenstruktur und insbesondere die Durchbiegung des Maschinenbetts unter der Stanzbelastung, welche für eine hohe Prozesspräzision und einen geringen Werkzeugverschleiss möglichst gering sein sollte, in vertretbaren Grenzen zu halten. Insbesondere für den Fall, dass Stanzarbeiten in der eher unüblichen Stanzrichtung von hinten nach vorne durchgeführt werden, stellen diese Durchbiegungen ein grosses Problem dar.

Um die Durchbiegung von Maschinenbetten bzw. Werkzeugaufspannplatten unter der Prozessbelastung zu verringern oder bestenfalls sogar zu kompensieren, ist es aus dem Stand der Technik bekannt, das Maschinenbett bzw. die Werkzeugaufspannplatte entgegen der Durchbiegungsrichtung zu verwölben, möglichst derart, dass diese Verwölbung durch die Prozessbelastung gerade aufgehoben wird, oder aber die Werkzeugaufspannplatte dynamisch mit höhenvariablen Stützelementen derart auf einer sich unter der Prozessbelastung allenfalls durchbiegenden Tragstruktur abzustützen, dass die Werkzeugaufspannplatte unter der Belastung keine wesentliche Durchbiegung erfährt.

So ist aus EP 0 653 254 A2 eine Presse bekannt, bei welcher zwischen dem Pressenbett und der Werkzeugaufspannplatte Abstützeinheiten angeordnet sind, die in der Höhe einstellbar sind. Diese Abstützeinheiten können mechanischer, elektromechanischer oder hydraulischer Art sein und über eine Steuerung derartig betrieben werden, dass einer Verformung der Werkzeugaufspannplatte unter dem Arbeitsdruck der Presse entgegengewirkt wird. Auch ist es möglich, mit diesen Abstützeinheiten eine Vorwölbung der Aufspannplatte zu bewirken, um Werkzeugeigenarten zu kompensieren.

Aus DE 44 15 577 A1 ist ein Maschinentisch mit einer Werkzeugaufspannplatte für Pressen im Bereich der Umformtechnik bekannt, bei dem zwischen einer Grundplatte und der Werkzeugaufspannplatte eine Vielzahl hydraulischer Kompensationskolben angeordnet sind. Es sind Weg- bzw. Biegesensoren und eine geeignete Steuerung vorhanden, zum Regeln des Druckes in den Kompensationskolben derart, dass einer Verformung der Werkzeugaufspannplatte unter dem Arbeitsdruck der Presse entgegengewirkt wird.

Die aus EP 0 653 254 A2 und DE 44 15 577 A1 bekannten Systeme weisen grundsätzlich den Nachteil auf, dass sie mechanisch komplex und damit aufwendig und kostenintensiv in der Herstellung und Wartung sind, und dass sie aufgrund der Bauweise mit mehrfacher punktueller Abstützung der Werkzeugaufspannplatte in Stanzkraftrichtung auf einer darunter liegenden Tragstruktur für die benötigte Bauhöhe eine relativ geringe strukturelle Steifigkeit ermöglichen. Für die Varianten mit hydraulischen Abstützeinheiten/Kompensationskolben kommt als weiterer Nachteil hinzu, dass das stützende Ölpolster in Stanzkraftrichtung eine geringe Steifigkeit aufweist und die unvermeidlichen Verformungen des gesamten Hydrauliksystems unter dem durch den Stützdruck erzeugten Öldruck zu einem Einfedern der Abstützung unter der Stanzbelastung führen. Für die Varianten, bei denen eine Durchbiegung der Werkzeugaufspannplatte mittels dynamischer Höhenverstellung von Stützelementen verhindert werden soll, ist zu sagen, dass sich diese, sofern zu vertretbaren Kosten realisierbar, allenfalls für sehr langsame Umformprozesse eignen, nicht aber für schnelle Stanzautomaten zur Verarbeitung von Blechbändern im Folgeschnittverfahren.

Aus DE 100 10 197 A1 ist eine Presse bekannt, bei welcher das Maschinenbett durch Vorspannen von im unteren Bereich das Maschinenbett in Längsrichtung durchsetzenden Zugankern in Richtung auf den Pressenstössel zu verwölbt werden kann, um eine Durchbiegung des Pressenbettes zu korrigieren oder um im lastfreien Zustand eine Vorwölbung zu erzeugen. Es ist eine Steuerung vorhanden, mittels welcher das Vorspannen der Zuganker in Abhängigkeit von ermittelten Durchbiegungen geregelt werden kann. Dieses letztgenannte System vermeidet weitestgehend die zuvor erwähnten Nachteile der zwei zuerst genannten Systeme, weist aber den Nachteil auf, dass das Maschinenbett speziell für diese Funktionsweise konstruiert werden muss, so dass von bestehenden und erprobten Strukturkonzepten abgewichen werden muss und eine Ausrüstung bestehender Pressen mit dem System kaum möglich ist.

DE 20 36 911 A1 offenbart eine Heizplattenpresse für die Herstellung von Spanplatten, Faserplatten und dergleichen, bei welcher die Strukturen, welche die Heizplatten tragen, durch Wärmeeinbringung und/oder Wärmeabfuhr eben gehalten werden können.

EP 0 355 730 A2 offenbart Verfahren zur Kompensation von Wärmedeformationen bei Bauteilen von Werkzeugmaschinen durch Zu- oder Abfuhr von Wärme in bestimmten Bereichen dieser Bauteile, um diese Bauteile möglichst frei von temperaturbedingten Verformungen zu halten.

### Darstellung der Erfindung

Es stellt sich daher die Aufgabe, eine technische Lösung zur Verfügung zu stellen, welche die zuvor erwähnten Nachteile des Standes der Technik nicht aufweist bzw. diese zumindest teilweise vermeidet oder zumindest eine Alternative zu den bestehenden Systemen darstellt.

Diese Aufgabe wird durch das Verfahren und die Stanzpresse gemäss den unabhängigen Patentansprüchen 1 und 13 gelöst.

Gemäss diesen betrifft ein erster Aspekt der Erfindung ein Verfahren zum Verwölben des Maschinenbetts und/oder des Pressenstössels einer Stanzpresse zur zumindest teilweisen Kompensation einer stanzkraftbedingten Durchbiegung des Maschinenbetts bzw. des Pressenstössels im Stanzbetrieb. Hierzu wird erfindungsgemäss innerhalb des Maschinenbetts bzw. einer mit dem Maschinenbett gebildeten Tragstruktur für die unteren Werkzeugteile und/- oder innerhalb des Pressenstössels bzw. einer mit dem Pressenstössel gebildeten Tragstruktur für die oberen Werkzeugteile gezielt ein Temperaturgradient erzeugt, durch den sich das Maschinenbett in Richtung auf den Pressenstössel zu und/oder der Pressenstössel in Richtung auf das Pressenbett zu verwölbt.

Durch das erfindungsgemässe Verfahren lassen sich Maschinenbetten und Pressenstössel von Stanzpressen mit einem sehr geringen anlagetechnischen Aufwand zwecks zumindest teilweiser Kompensation von stanzkraftbedingten Durchbiegungen vorverformen, ohne dass von bestehenden und erprobten Strukturkonzepten abgewichen werden muss. Dies ist insbesondere im Bereich der schnell laufenden Hochleistungsstanzautomaten von herausragender Bedeutung, da es hier oftmals jahrelanger Detailarbeit bedarf, um die Pressenstrukturen bezüglich ihres dynamischen Verhaltens und ihrer Lebensdauer zu optimieren. Zudem kann das erfindungsgemässe Verfahren mit wenig Aufwand auch bei bestehenden Pressen angewendet werden.

In einer bevorzugten Ausführungsform des Verfahrens wird der die Verwölbung bewirkende Temperaturgradient durch Erwärmung des Maschinenbetts im Bereich seiner dem Pressenstössel zugewandten Seite bzw. durch Erwärmung des Pressenstössels im Bereich seiner dem Maschinenbett zugewandten Seite erzeugt. Das örtliche Erwärmen stellt eine besonders einfache und oftmals auch wirtschaftliche Methode zur Erzeugung eines Temperaturgradienten dar, zumal bei Produktionsanlagen oftmals Abwärme gratis zur Verfügung steht.

Alternativ oder ergänzend ist es bevorzugt, den Temperaturgradienten durch Kühlen des Maschinenbetts im Bereich seiner dem Pressenstössel abgewandten Seite bzw. durch Kühlen des Pressenstössels im Bereich seiner dem Maschinenbett abgewandten Seite zu erzeugen. Dieses Verfahren bietet sich insbesondere dann an, wenn diese Maschinenbauteile im Betrieb sehr warm werden und auf diese Weise örtlich gekühlt werden können, ohne dass es zu Taupunktunterschreitungen mit Kondenswasserausfall an den Maschinenteilen kommt.

Die Einbringung von Wärme und/oder Kälte in die Bauteile kann auf verschiedenste Weise erfolgen.

In einer bevorzugten Ausführungsform des Verfahrens werden hierzu innerhalb des Maschinenbetts bzw. innerhalb des Pressenstössels angeordnete Strömungskanäle mit einem erwärmten bzw. gekühlten, gasförmigen oder flüssigen Medium durchströmt. Hierzu kann beispielsweise erwärmtes Schmieröl eines Schmierölkreislaufs der Presse verwendet werden, welches vor dem Rückkühlen durch die Strömungskanäle geführt wird. Letztgenanntes Vorgehen hat den Vorteil, dass zur Erwärmung keine zusätzliche Energie benötigt wird.

In einer weiteren bevorzugten Ausführungsform des Verfahrens werden innerhalb des Maschinenbetts bzw. innerhalb des Pressenstössels elektrische Heizelemente angeordnet und mit elektrischem Strom beaufschlagt, zur Erzeugung von Wärme. Bei dieser Variante ergibt sich der Vorteil, dass mit sehr einfachen Mitteln eine präzise und auf den jeweiligen Betrieb angepasste Steuerung des Temperaturgradienten möglich ist.

In noch einer weiteren bevorzugten Ausführungsform des Verfahrens wird der Temperaturgradient dadurch erzeugt, dass auf dem Maschinenbett eine Aufspannplatte angeordnet wird, welche beheizt wird.

In einer anderen bevorzugten Ausführungsform des Verfahrens wird auf dem Maschinenbett eine Aufspannplatte und zwischen dem Maschinenbett und der Aufspannplatte eine Heizeinrichtung angeordnet, welche beheizt wird.

Dabei wird gemäss einer bevorzugten Variante dieser beiden Ausführungsformen das Maschinenbett mittels der beheizten Aufspannplatte oder mittels der zwischen dem Maschinenbett und der Aufspannplatte angeordneten Heizeinrichtung auf seiner dem Stössel zugewandten Seite erwärmt, mit der Folge, dass es zu einer Verwölbung des Maschinenbetts in Richtung auf den Pressenstössel zu kommt.

Gemäss einer anderen bevorzugten Variante dieser beiden Ausführungsformen ist die Aufspannplatte schubsteif mit dem Maschinenbett verbunden, direkt oder über die Heizeinrichtung. Bei dieser Variante kann die Verwölbung des Maschinenbetts in Richtung auf den Pressenstössel zu auch ausschliesslich infolge einer Einleitung von durch eine Wärmedehnung der Aufspannplatte erzeugten Schubkräften in die dem Stössel zugewandte Seite des Maschinenbetts erfolgen, oder auch in Kombination mit einer Erwärmung des Maschinenbetts durch die Aufspannplatte bzw. die Heizeinrichtung.

Viele Stanzpressen weisen einen Durchbruch im Maschinenbett zum Wegführen von Stanzteilen und Abfall auf. Bei solchen Pressen ist es bevorzugt, dass der Temperaturgradient innerhalb des Maschinenbetts derartig erzeugt wird, dass sich das Maschinenbett im Bereich angrenzend an den Durchbruch stärker in Richtung auf den Pressenstössel zu verwölbt als in den Bereichen angrenzend an die Längsseiten des Maschinenbetts. Hierdurch ergibt sich eine verbesserte Kompensation der Durchbiegung unter Stanzbelastung, da das Maschinenbett bei solchen Pressen im Bereich um den Durchbruch herum typischerweise eine grössere Durchbiegung unter der Stanzbelastung erfährt als im Bereich seiner Längsseiten.

Um eine derartige Verwölbung zu erzeugen, ist es bevorzugt, das Maschinenbett im Bereich seiner dem Pressenstössel zugewandten Seite in der Nähe der Begrenzungen des Durchbruchs zu erwärmen bzw. stärker zu erwärmen als in der Nähe der Längsseiten.

Alternativ oder ergänzend ist es zur Erzielung einer solchen Verwölbung bevorzugt, das Maschinenbett im Bereich seiner dem Pressenstössel abgewandten Seite in der Nähe der Begrenzungen des Durchbruchs zu kühlen bzw. stärker zu kühlen als in der Nähe der Längsseiten.

In noch einer weiteren bevorzugten Ausführungsform des Verfahrens ist es bevorzugt, dass die Verwölbung des Maschinenbetts bzw. des Pressenstössels in Abhängigkeit von Parametern des Stanzprozesses eingestellt wird, z.B. in Abhängigkeit von einer zuvor berechneten bzw. produktspezifischen Stanzkraft oder einer beim Betrieb gemessenen maximalen Stanzkraft. Weiter ist es bevorzugt, dass die Verwölbung während dem bestimmungsgemässen Betrieb der Presse eingestellt wird. Auf diese Weise kann der jeweiligen Betriebssituation besonders gut Rechnung getragen werden und etwaigen Veränderungen, zum Beispiel aufgrund von zunehmendem Werkzeugverschleiss, Rechnung getragen werden.

Ein zweiter Aspekt der Erfindung betrifft eine Stanzpresse, welche zur Durchführung des Verfahrens gemäss dem ersten Aspekt der Erfindung geeignet ist. Die Stanzpresse weist ein Maschinenbett und einen gegen das Maschinenbett arbeitenden Pressenstössel auf. Weiter umfasst die Stanzpresse Mittel zum Verwölben des Maschinenbetts in Richtung auf den Pressenstössel zu und/oder zum Verwölben des Pressenstössels in Richtung auf das Maschinenbett zu durch Erzeugung eines Temperaturgradienten innerhalb des Maschinenbetts bzw. einer mit dem Maschinenbett gebildeten Tragstruktur für die unteren Werkzeugteile und/oder innerhalb des Pressenstössels bzw. einer mit dem Pressenstössel gebildeten Tragstruktur für die oberen Werkzeugteile.

Hierdurch wird es möglich, kostengünstig hochpräzise schnell laufende Hochleistungs-Stanzpressen mit Durchbiegungskompensation zur Verfügung zu stellen, ohne von erprobten Strukturkonzepten abzuweichen.

Innerhalb des Maschinenbetts bzw. innerhalb des Pressenstössels sind Strömungskanäle angeordnet, welche im bestimmungsgemässen Betrieb der Presse mit einem erwärmten oder gekühlten, gasförmigen oder flüssigen Medium durchströmt werden können, zur Erzeugung des Temperaturgradienten.

Weiter sind Einrichtungen vorhanden, mit denen im bestimmungsgemässen Betrieb der Presse erwärmtes Schmieröl eines Schmierölkreislaufs der Presse durch die Strömungskanäle geführt werden kann, zur Erzeugung des Temperaturgradienten.

Diese Lösung ist energetisch besonders vorteilhaft, da praktisch keine Heizenergie zur Bereitstellung der Wärme benötigt wird.

Auch weist die Stanzpresse eine Pressensteuerung auf, mit welcher die Verwölbung des Maschinenbetts bzw. des Pressenstössels, bevorzugterweise automatisch, in Abhängigkeit von Parametern des Stanzprozesses einstellbar ist, bevorzugterweise in Abhängigkeit von einer berechneten bzw. produktspezifischen Stanzkraft oder eine im Betrieb gemessenen maximalen Stanzkraft, und zwar bevorzugterweise während dem bestimmungsgemässen Betrieb der Presse. Hierdurch wird eine Prozessführung mit automatischer Anpassung der Verwölbung des Maschinenbetts bzw. des Pressenstössels an die jeweiligen Betriebsbedingungen möglich.

In einer bevorzugten Ausführungsform der Stanzpresse sind die Mittel zum Verwölben des Maschinenbetts bzw. des Pressenstössels derartig ausgebildet, dass mit ihnen das Maschinenbett im Bereich seiner dem Pressenstössel zugewandten Seite bzw. der Pressenstössels im Bereich seiner dem Maschinenbett zugewandten Seite erwärmt werden kann, zur Bewirkung der Verwölbung aufgrund einer ungleichmässigen Erwärmung mit entsprechender ungleichmässiger räumlicher Ausdehnung derselben.

Alternativ oder ergänzend sind die Mittel zum Verwölben des Maschinenbetts bzw. des Pressenstössels derartig ausgebildet, dass mit ihnen das Maschinenbett im Bereich seiner dem Pressenstössel abgewandten Seite bzw. der Pressenstössel im Bereich seiner dem Maschinenbett abgewandten Seite gekühlt werden kann, zur Bewirkung der Verwölbung aufgrund einer ungleichmässigen Abkühlung mit entsprechender ungleichmässiger räumlicher Schrumpfung derselben.

In einer weiteren bevorzugten Ausführungsform der Stanzpresse sind innerhalb des Maschinenbetts bzw. innerhalb des Pressenstössels elektrische Heizelemente angeordnet, insbesondere Widerstandsheizelemente, welche im bestimmungsgemässen Betrieb der Presse mit elektrischem Strom versorgt werden können, zur Erzeugung des die Verwölbung bewirkenden Temperaturgradienten. Diese Bauweise ermöglicht eine besonders gut kontrollierbare Erzeugung des Temperaturgradienten.

In noch einer weiteren bevorzugten Ausführungsform weist die Stanzpresse angeordnet auf ihrem Maschinenbett eine Aufspannplatte auf, welche während dem bestimmungsgemässen Betrieb der Presse, insbesondere elektrisch, beheizbar ist.

In einer anderen bevorzugten Ausführungsform weist die Stanzpresse eine auf ihrem Maschinenbett angeordnete Aufspannplatte auf, wobei zwischen dem Maschinenbett und der Aufspannplatte eine insbesondere elektrische Heizeinrichtung angeordnet ist, welche während dem bestimmungsgemässen Betrieb der Presse betrieben werden kann.

Dabei ist gemäss einer bevorzugten Variante dieser beiden Ausführungsformen die Aufspannplatte bzw. die zwischen Aufspannplatte und Maschinenbett angeordnete Heizeinrichtung derartig mit dem Maschinenbett verbunden, dass die Aufspannplatte, wenn sie beheizt wird, bzw. dass die Heizeinrichtung, wenn sie betrieben wird, das Maschinenbett auf seiner dem Stössel zugewandten Seite erwärmt, zur Erzeugung des die Verwölbung bewirkenden Temperaturgradienten.

Gemäss einer anderen bevorzugten Variante dieser beiden Ausführungsformen ist die Aufspannplatte schubsteif mit dem Maschinenbett verbunden, direkt oder über die Heizeinrichtung.

Dabei ist gemäss einer ersten bevorzugten Subvariante die beheizbare Aufspannplatte bzw. die zwischen der Aufspannplatte und dem Maschinenbett angeordnete Heizeinrichtung thermisch im Wesentlichen von dem Maschinenbett entkoppelt, so dass es beim Beheizen der Aufspannplatte bzw. beim Betreiben der Heizeinrichtung im Wesentlichen zu einem Aufheizen und entsprechenden Ausdehnen der Aufspannplatte kommt, wodurch infolge der schubsteifen Ankopplung derselben an das Maschinenbett die Verwölbung des Maschinenbetts in Richtung auf den Pressenstössel zu bewirkt wird.

Gemäss einer zweiten bevorzugten Subvariante ist die Aufspannplatte derartig mit dem Maschinenbett verbunden, dass sie, wenn sie beheizt wird, das Maschinenbett auf seiner dem Stössel zugewandten Seite erwärmt, bzw. ist die zwischen Aufspannplatte und Maschinenbett angeordnete Heizeinrichtung derartig mit der Aufspannplatte und dem Maschinenbett verbunden, dass sie, wenn sie betrieben wird, die Aufspannplatte aufheizt und das Maschinenbett auf seiner dem Stössel zugewandten Seite erwärmt. Durch diese Ausgestaltung wird beim Beheizen der Aufspannplatte bzw. beim Betreiben der Heizeinrichtung die Verwölbung des Maschinenbetts durch die von der Aufspannplatte in das Maschinenbett eingeleiteten Schubkräfte in Kombination mit der durch die ungleichmässige Erwärmung des Maschinenbetts resultierende ungleichmässige räumlicher Ausdehnung derselben bewirkt.

Die Verwendung von beheizbaren Aufspannplatten oder von zwischen dem Maschinenbett und einer Aufspannplatte angeordneter Heizeinrichtungen eignet sich besonders gut für die kostengünstige Nachrüstung bestehender Stanzpressen.

Weist das Maschinenbett der Stanzpresse einen Durchbruch auf zum Wegführen von Stanzteilen und Abfall, was bei den meisten schnell laufenden Stanzpressen der Fall ist, so ist es von Vorteil, dass die Mittel zum Verwölben des Maschinenbetts derartig ausgebildet sind, dass sie den Temperaturgradienten innerhalb des Maschinenbetts derartig erzeugen, dass sich das Maschinenbett im Bereich angrenzend an den Durchbruch stärker verwölbt als in den Bereichen angrenzend an seine Längsseiten. Hierdurch ergibt sich eine verbesserte Kompensation der Durchbiegung unter Stanzbelastung, da das Maschinenbett bei solchen Pressen unter Stanzbelastung im Bereich um den Durchbruch herum typischerweise eine grössere Durchbiegung erfährt als im Bereich seiner Längsseiten.

Bevorzugterweise sind die Mittel zum Verwölben des Maschinenbetts hierzu derartig ausgebildet, dass das Maschinenbett mit ihnen im Bereich seiner dem Pressenstössel zugewandten Seite in der Nähe der Begrenzungen des Durchbruchs erwärmt werden kann bzw. in diesen Bereichen stärker erwärmt werden kann als in der Nähe der Längsseiten.

Alternativ oder ergänzend sind die Mittel zum Verwölben des Maschinenbetts hierzu derartig ausgebildet, dass das Maschinenbett mit ihnen im Bereich seiner dem Pressenstössel abgewandten Seite in der Nähe der Begrenzungen des Durchbruchs gekühlt werden kann bzw. in diesen Bereichen stärker gekühlt werden kann als in der Nähe der Längsseiten.

Mit Vorteil sind die Mittel zum Verwölben des Maschinenbetts bzw. des Pressenstössels einstellbar, und zwar bevorzugterweise während dem bestimmungsgemässen Betrieb der Presse, so dass eine gezielte und auf den jeweiligen Betriebsfall angepasste Einstellung der Verwölbung des Maschinenbetts bzw. des Pressenstössels möglich ist.

### Kurze Beschreibung der Zeichnungen

Weitere bevorzugte Ausführungen der Erfindung ergeben sich aus den abhängigen Ansprüchen und aus der nun folgenden Beschreibung anhand der Figuren. Dabei zeigen:
Fig. 1 eine Schnittdarstellung durch einen Stanzautomaten mit Oberantrieb;
Fig. 2 einen Schnitt durch das Maschinenunterteil des Stanzautomaten entlang der Linie X-X in Fig. 1;
Fig. 3 eine Darstellung wie Fig. 2 durch die Unterstruktur eines ersten erfindungsgemässen Stanzautomaten;
Fig. 4 eine Darstellung wie Fig. 2 durch die Unterstruktur eines zweiten erfindungsgemässen Stanzautomaten;
Fig. 5 eine Schnittdarstellung durch einen erfindungsgemässen Stanzautomaten mit Unterantrieb; und
Fig. 6 eine Schnittdarstellung durch einen weiteren erfindungsgemässen Stanzautomaten mit Unterantrieb.

### Wege zur Ausführung der Erfindung

In Fig. 1 ist ein Stanzautomat mit Oberantrieb dargestellt, wobei das Maschinenoberteil mit dem Antrieb 1, dem Stössel 2 und den Stösselführungen 3 in Längsrichtung geschnitten dargestellt ist, während das Maschinenunterteil mit der Aufspannplatte 4 und dem Maschinenbett 5 nicht geschnitten dargestellt ist.

Fig. 2 zeigt einen Schnitt durch das Maschinenunterteil des Stanzautomaten entlang der Linie X-X in Fig. 1, wie es gemäss dem Stand der Technik ausgebildet ist. Wie zu erkennen ist, ist die Aufspannplatte 4 auf dem Maschinenbett 5 angeordnet und weist mittig einen Durchbruch 6a auf, welcher in Schwerkraftrichtung in einen mittig im Maschinenbett 5 angeordneten Durchbruch 6b einmündet. Die Durchbrüche 6a, 6b dienen dem Wegführen von Stanzteilen und Abfall aus der Stanzzone.

Wie weiter zu erkennen ist, bildet das Maschinenbett 5 zu beiden Seiten des Durchbruchs 6b jeweils einen geschlossenen Hohlraum 7a, 7b aus, welcher als Tank für das Schmieröl 8 des Schmierölkreislaufs des Stanzautomaten dient. Im Betrieb wird das Maschinenbett 5 durch das warme Schmieröl 8 in seinem unteren Bereich stärker erwärmt als in seinem oberen Bereich, wodurch es sich bereits ohne Stanzkraftbelastung durch unterschiedliche Wärmedehnung nach unten hin verwölbt. Unter der Belastung durch die Stanzkraft kommt es im Betrieb zu einer zusätzlichen Durchbiegung des Maschinenbetts 5, und in der Folge zu einem entsprechenden Verlust an Präzision und einem erhöhten Werkzeugverschleiss.

Fig. 3 zeigt einen Schnitt durch das Maschinenunterteil des Stanzautomaten entlang der Linie X-X in Fig. 1, wie es gemäss einer ersten Ausführungsform der Erfindung ausgebildet ist. Wie zu erkennen ist, sind die äusseren Konturen der Aufspannplatte 4 und des Maschinenbetts 5 hier identisch wie bei der Ausführung gemäss Fig. 2. Jedoch unterscheidet sich der innere Aufbau des Maschinenbetts 5 deutlich von demjenigen aus Fig. 2. Im vorliegenden Fall bildet das Maschinenbett 5 zu beiden Seiten des Durchbruchs 6b jeweils zwei übereinander angeordnete geschlossene Hohlräume 9a, 9b; 9c, 9d aus, von denen jeweils nur die oberen 9a, 9c als Tank für das Schmieröl 8 des Schmierölkreislaufs des Stanzautomaten dienen. Oberhalb der Hohlräume 9a, 9b; 9c, 9d weist das Maschinenbett 5 zu beiden Seiten des Durchbruchs 6b jeweils drei nebeneinander angeordnete Strömungskanäle 10a, 10b, 10c; 10d, 10e, 10f auf, von denen jeweils die dem Durchbruch 6b am nächsten liegenden Strömungskanäle 10c, 10d einen deutlich grösseren Strömungsquerschnitt aufweisen als die übrigen Strömungskanäle 10a, 10b, 10e, 10f. Die Strömungskanäle 10a-10f werden im Betrieb vom erwärmten Schmieröl 8 des Schmierölkreislaufs des Stanzautomaten durchströmt, welches anschliessend in die Hohlräume 9a, 9c geleitet wird, von wo es mit der Schmierölpumpe des Schmierölkreislaufs, gegebenenfalls nach vorherigem Durchlaufen eines Kühlers, erneut zu den Schmierstellen des Stanzautomaten geführt wird. Dabei wird das warme Schmieröl 8 zuerst durch die dem Durchbruch 6b am nächsten liegenden Strömungskanäle 10c, 10d geführt, sodann durch die mittleren Strömungskanäle 10b, 10e und zum Schluss durch die äusseren Strömungskanäle 10a, 10f, wobei es Wärme an das Maschinenbett 5 abgibt. Hierdurch wird das Maschinenbett 5 im Betrieb in seinem oberen Bereich stärker erwärmt als in seinem unteren Bereich, wodurch es sich in Folge unterschiedlicher Wärmedehnung nach oben und damit in Richtung auf den Stössel 2 zu verwölbt.

Dabei wird das Maschinenbett 5 infolge der Reihenfolge der Durchströmung der Strömungskanäle und der unterschiedlichen Strömungskanalquerschnitte in den Bereichen angrenzend an den Durchbruch 6b stärker erwärmt als in den Bereichen seiner Längsseiten, was zu einer stärkeren Verwölbung desselben nach oben hin in den Bereichen angrenzend an den Durchbruch 6b führt als in den Bereichen seiner Längsseiten.

Die Aufspannplatte 4, welche mit einer Vielzahl von Verschraubungen auf dem Maschinenbett 5 befestigt ist, folgt der Verwölbung des Maschinenbetts 5. Im Betrieb kommt es unter der Belastung durch die Stanzkraft zu einer Kompensation dieser wärmedehnungsbedingten Verwölbung, so dass das Maschinenbett 5 im Idealfall unter maximaler Stanzkraftbelastung sowohl in Längs- als auch in Querrichtung eben, d.h. nicht verwölbt bzw. nicht durchgebogen, ist. Hierdurch kann einem Verlust an Stanzpräzision und einem erhöhten Werkzeugverschleiss wirkungsvoll entgegengewirkt werden.

Fig. 4 zeigt einen Schnitt durch das Maschinenunterteil des Stanzautomaten entlang der Linie X-X in Fig. 1, wie es gemäss einer zweiten Ausführungsform der Erfindung ausgebildet ist. Wie zu erkennen ist, sind hier die äusseren Konturen der Aufspannplatte 4 und des Maschinenbetts 5 identisch wie bei der Ausführung gemäss Fig. 2, und auch der innere Aufbau des Maschinenbetts 5 ist identisch mit demjenigen des Maschinenbetts aus Fig. 2. Jedoch ist hier zwischen der Aufspannplatte 4 und dem Maschinenbett 5 eine Zwischenplatte 11 mit einer Vielzahl von Strömungskanälen 10a-10l angeordnet, welche im Betrieb von einem Warmwasser-Kreislauf durchströmt werden, z.B. von einer Rückkühleinrichtung des Schmierölkreislaufs des Stanzautomaten. Dabei wird das warme Wasser zuerst durch die den Begrenzungen des Durchbruchs 6b im Maschinenbett 5 am nächsten liegenden Strömungskanäle 10d, 10e, 10h, 10i geführt, sodann durch die neben diesen angeordneten inneren und mittleren Strömungskanäle 10c, 10f, 10g, 10j und zum Schluss durch die äusseren Strömungskanäle 10a, 10b, 10k, 10l. Dabei wird die Zwischenplatte 11 durch den Warmwasserkreislauf beheizt und erwärmt ihrerseits die an sie angrenzenden Kontaktflächen des Maschinenbetts 5 und der Aufspannplatte 4. Hierdurch wiederum wird das Maschinenbett 5 in seinem oberen Bereich stärker erwärmt als in seinem unteren Bereich, wodurch es sich infolge unterschiedlicher Wärmedehnung nach oben, d.h. in Richtung auf den Stössel 2 zu, verwölbt.

Da hier die Erwärmung durch die den Begrenzungswandungen des Durchbruchs 6b am nächsten liegenden Strömungskanäle 10d, 10e, 10h, 10i am stärksten ist, verwölbt sich das Maschinenbett 5 in den Bereichen angrenzend an den Durchbruch 6b stärker nach oben als in den Bereichen der Längsseiten, welche weniger stark durch die äusseren Strömungskanäle 10a, 10b, 10k, 101 erwärmt werden. Die Aufspannplatte 4, welche über die Zwischenplatte 11 schubsteif mit dem Maschinenbett 5 verbunden ist und aus einem Material mit einem grösseren Wärmeausdehnungskoeffizienten als das Material des Maschinenbetts 5 gebildet ist, leitet zusätzliche Schubkräfte in das Maschinenbett 5 ein, welche dessen Verwölbung nach oben verstärken. Wie schon bei der Ausführungsform gemäss Fig. 3 kommt es im Betrieb unter der Belastung durch die Stanzkraft zu einer Kompensation dieser Verwölbung, welche idealerweise dazu führt, dass das Maschinenbett 5 unter maximaler Stanzkraftbelastung sowohl in Längs- als auch in Querrichtung eben ist, d.h. nicht verwölbt bzw. nicht durchgebogen ist. Diese Lösung weist den Vorteil auf, dass bestehende Maschinen mit einer entsprechenden Zwischenplatte 11 auf einfache Weise zu einer erfindungsgemässen Stanzpresse umgerüstet werden können.

In Fig. 5 ist ein erfindungsgemässer Stanzautomat mit Oberantrieb dargestellt, wobei das Maschinenunterteil mit dem Antrieb 1 in Querrichtung geschnitten dargestellt ist und der Stössel 2 teilweise geschnitten dargestellt ist. Die Aufspannplatte 4 ist nicht geschnitten dargestellt.

Wie zu erkennen ist, weist der Stössel 2, welcher durch Zugsäulen 3 angetrieben und geführt ist, im Bereich seiner Unterseite mehrere Längsbohrungen auf, welche von Widerstandsheizelementen 12 durchsetzt sind. Diese werden im Betrieb mit elektrischem Strom beaufschlagt, wodurch der Stössel 2 im Bereich seiner Unterseite stärker erwärmt wird als in seinem oberen Bereich und sich infolgedessen infolge unterschiedlicher Wärmedehnung nach unten, d.h. in Richtung auf das Maschinenbett 5 zu, verwölbt. Im Betrieb kommt es unter der Belastung durch die Stanzkraft zu einer Kompensation dieser wärmedehnungsbedingten Verwölbung, so dass der Stössel 2 im Idealfall unter maximaler Stanzkraftbelastung gerade, d.h. nicht verwölbt bzw. nicht durchgebogen, ist. Hierdurch kann einem Verlust an Stanzpräzision und einem erhöhten Werkzeugverschleiss wirkungsvoll entgegengewirkt werden.

Fig. 6 zeigt einen weiteren erfindungsgemässen Stanzautomaten mit Oberantrieb, welcher sich von dem in Fig. 5 gezeigten lediglich dadurch unterscheidet, dass hier nicht im Stössel 2 selbst Heizelemente 12 angeordnet sind, sondern in einer Zwischenplatte 11, welche der Befestigung der oberen Werkzeugteile am Stössel 2 dient. Der hiermit erzielte Effekt ist identisch wie zuvor beschrieben, jedoch weist diese Lösung den Vorteil auf, dass bestehende Maschinen mit einer entsprechenden Zwischenplatte 11 auf einfache Weise zu einer erfindungsgemässen Stanzpresse umgerüstet werden können.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der nun folgenden Ansprüche ausgeführt werden kann.

## Patentansprüche

1. Verfahren zum Verwölben des Maschinenbetts (5) und/oder des Pressenstössels (2) einer Stanzpresse zur zumindest teilweisen Kompensation einer stanzkraftbedingten Durchbiegung im Stanzbetrieb, wobei innerhalb des Maschinenbetts (5) oder einer mit dem Maschinenbett (5) gebildeten Tragstruktur (4, 5, 11) für die unteren Werkzeugteile und/oder innerhalb des Pressenstössels (2) oder einer mit dem Pressenstössel (2) gebildeten Tragstruktur (2, 11) für die oberen Werkzeugteile ein Temperaturgradient erzeugt wird, durch den sich das Maschinenbett (5) in Richtung auf den Pressenstössel (2) zu und/oder der Pressenstössel (2) in Richtung auf das Maschinenbett (5) zu verwölbt.

2. Verfahren nach Anspruch 1, wobei der Temperaturgradient durch Erwärmung des Maschinenbetts (5) im Bereich seiner dem Pressenstössel (2) zugewandten Seite und/oder Erwärmung des Pressenstössels (2) im Bereich seiner dem Maschinenbett (5) zugewandten Seite erzeugt wird.

3. Verfahren nach Anspruch 2, wobei zum Erwärmen innerhalb des Maschinenbetts (5) und/oder innerhalb des Pressenstössels (2) angeordnete elektrische Heizelemente (12) mit elektrischem Strom beaufschlagt werden, zur Erzeugung des Temperaturgradienten.

4. Verfahren nach einem der vorangehenden Ansprüche, wobei der Temperaturgradient durch Kühlen des Maschinenbetts im Bereich seiner dem Pressenstössel abgewandten Seite und/oder Kühlen des Pressenstössels im Bereich seiner dem Maschinenbett abgewandten Seite erzeugt wird.

5. Verfahren nach einem der vorangehenden Ansprüche, wobei zur Erzeugung des Temperaturgradienten innerhalb des Maschinenbetts (5) und/oder innerhalb des Pressenstössels angeordnete Strömungskanäle (10a-10f) mit einem erwärmten oder gekühlten, gasförmigen oder flüssigen Medium (8) durchströmt werden.

6. Verfahren nach Anspruch 5, wobei erwärmtes Schmieröl (8) eines Schmierölkreislaufs der Stanzpresse durch die Strömungskanäle (10a-10f) geführt wird.

7. Verfahren nach einem der vorangehenden Ansprüche, wobei eine auf dem Maschinenbett angeordnete Aufspannplatte vorhanden ist, welche beheizt wird, zur Verwölbung des Maschinenbetts in Richtung auf den Pressenstössel zu infolge einer Erwärmung desselben mittels der Aufspannplatte auf seiner dem Stössel zugewandten Seite und/oder zur Verwölbung des Maschinenbetts in Richtung auf den Pressenstössel zu infolge einer Einleitung von durch eine Wärmedehnung der Aufspannplatte erzeugten Schubkräften in die dem Stössel zugewandte Seite des Maschinenbetts.

8. Verfahren nach einem der vorangehenden Ansprüche, wobei eine auf dem Maschinenbett (5) angeordnete Aufspannplatte (4) vorhanden ist und eine zwischen dem Maschinenbett (5) und der Aufspannplatte (4) angeordnete Heizeinrichtung (11), welche beheizt wird, zur Verwölbung des Maschinenbetts (5) in Richtung auf den Pressenstössel (2) zu infolge einer Erwärmung desselben mittels der Heizeinrichtung (11) auf seiner dem Stössel (2) zugewandten Seite und/oder zur Verwölbung des Maschinenbetts (5) in Richtung auf den Pressenstössel (2) zu infolge einer Erwärmung der Aufspannplatte (4) mittels der Heizeinrichtung (11) und einer Einleitung von durch eine Wärmedehnung der Aufspannplatte (4) erzeugten Schubkräften in die dem Stössel (2) zugewandte Seite des Maschinenbetts (5).

9. Verfahren nach einem der vorangehenden Ansprüche, wobei das Maschinenbett (5) einen Durchbruch (6b) zum Wegführen von Stanzteilen und Abfall aufweist, und wobei der Temperaturgradient innerhalb des Maschinenbetts (5) derartig erzeugt wird, dass sich das Maschinenbett (5) im Bereich angrenzend an den Durchbruch (6b) stärker in Richtung auf den Pressenstössel (2) zu verwölbt als in den Bereichen angrenzend an seine Längsseiten.

10. Verfahren nach Anspruch 2 und nach Anspruch 9, wobei das Maschinenbett (5) im Bereich seiner dem Pressenstössel (2) zugewandten Seite in der Nähe der Begrenzungen des Durchbruchs (6b) stärker erwärmt wird als in der Nähe seiner Längsseiten.

11. Verfahren nach Anspruch 3 und nach Anspruch 9, wobei das Maschinenbett im Bereich seiner dem Pressenstössel abgewandten Seite in der Nähe der Begrenzungen des Durchbruchs stärker gekühlt wird als in der Nähe seiner Längsseiten.

12. Verfahren nach einem der vorangehenden Ansprüche, wobei die Verwölbung des Maschinenbetts (5) und/oder des Pressenstössels (2) in Abhängigkeit von Parametern des Stanzprozesses eingestellt wird, insbesondere in Abhängigkeit von einer berechneten oder gemessenen maximalen Stanzkraft, und insbesondere, wobei die Verwölbung während dem bestimmungsgemässen Betrieb der Presse eingestellt wird.

13. Stanzpresse, insbesondere zur Durchführung des Verfahrens nach einem der vorangehenden Ansprüche, mit einem Maschinenbett (5) und mit einem gegen das Maschinenbett (5) arbeitenden Pressenstössel (2),
wobei Mittel (8, 9a, 9c, 10a-10f; 10a-10l, 11; 12; 11, 12) vorhanden sind zum Verwölben des Maschinenbetts (5) in Richtung auf den Pressenstössel (2) zu und/oder zum Verwölben des Pressenstössels (2) in Richtung auf das Maschinenbett (5) zu durch Erzeugung eines Temperaturgradienten innerhalb des Maschinenbetts (5) oder einer mit dem Maschinenbett (5) gebildeten Tragstruktur (4, 5; 4, 5, 11) für die unteren Werkzeugteile und/oder innerhalb des Pressenstössels (2) oder einer mit dem Pressenstössel (2) gebildeten Tragstruktur (2, 11) für die oberen Werkzeugteile,
wobei die Mittel (8, 9a, 9c, 10a-10f) zum Verwölben des Maschinenbetts und/oder des Pressenstössels innerhalb des Maschinenbetts (5) und/oder innerhalb des Pressenstössels angeordnete Strömungskanäle (10a-10f) umfassen, welche im bestimmungsgemässen Betrieb der Presse mit einem erwärmten oder gekühlten, gasförmigen oder flüssigen Medium (8) durchströmbar sind, zur Erzeugung des Temperaturgradienten,
wobei die Presse einen Schmierölkreislauf umfasst und die Mittel zum Verwölben des Maschinenbetts und/oder des Pressenstössels Einrichtungen umfassen, mit denen im bestimmungsgemässen Betrieb der Presse erwärmtes Schmieröl des Schmierölkreislaufs durch die Strömungskanäle geführt werden kann und
wobei die Stanzpresse eine Pressensteuerung umfasst, mit welcher die Verwölbung des Maschinenbetts (5) und/oder des Pressenstössels (2), insbesondere automatisch, in Abhängigkeit von Parametern des Stanzprozesses einstellbar ist, insbesondere in Abhängigkeit von einer berechneten oder gemessenen maximalen Stanzkraft, und insbesondere während dem bestimmungsgemässen Betrieb der Presse einstellbar ist.

14. Stanzpresse nach Anspruch 13, wobei die Mittel (8, 9a, 9c, 10a-10f; 10a-10l, 11; 12; 11, 12) zum Verwölben des Maschinenbetts (5) und/oder des Pressenstössels (2) ausgebildet sind zur Erwärmung des Maschinenbetts (5) im Bereich seiner dem Pressenstössel (2) zugewandten Seite und/oder zur Erwärmung des Pressenstössels (2) im Bereich seiner dem Maschinenbett (5) zugewandten Seite.

15. Stanzpresse nach Anspruch 14, wobei die Mittel zum Verwölben des Maschinenbetts und/oder des Pressenstössels (2) innerhalb des Maschinenbetts und/oder des Pressenstössels (2) angeordnete elektrische Heizelemente (12) umfassen, welche im bestimmungsgemässen Betrieb der Presse mit elektrischem Strom versorgbar sind, zur Erzeugung des Temperaturgradienten.

16. Stanzpresse nach einem der Ansprüche 13 bis 15, wobei die Mittel zum Verwölben des Maschinenbetts und/oder des Pressenstössels ausgebildet sind zur Kühlung des Maschinenbetts im Bereich seiner dem Pressenstössel abgewandten Seite und/oder zur Kühlung des Pressenstössels im Bereich seiner dem Maschinenbett abgewandten Seite.

17. Stanzpresse nach einem der Ansprüche 13 bis 16, wobei die Stanzpresse Mittel zum Verwölben des Maschinenbetts aufweist und wobei eine auf dem Maschinenbett angeordnete Aufspannplatte vorhanden ist, welche mit den Mittel zum Verwölben des Maschinenbetts während dem bestimmungsgemässen Betrieb der Presse beheizbar ist, zur Erzeugung des Temperaturgradienten durch Erwärmung des Maschinenbetts auf seiner dem Stössel zugewandten Seite mittels der Aufspannplatte.

18. Stanzpresse nach einem der Ansprüche 13 bis 17, wobei die Stanzpresse Mittel zum Verwölben des Maschinenbetts aufweist und wobei eine auf dem Maschinenbett (5) angeordnete Aufspannplatte (4) vorhanden ist, welche mit den Mittel (8, 9a, 9c, 10a-10f; 10a-10l, 11) zum Verwölben des Maschinenbetts (5) während dem bestimmungsgemässen Betrieb der Presse beheizbar ist und welche derartig mit dem Maschinenbett (5) verbunden ist, dass sie Schubkräfte auf das Maschinenbett (5) übertragen kann, zur Verwölbung des Maschinenbetts (5) in Richtung auf den Pressenstössel (2) zu infolge einer Einleitung von durch eine Wärmedehnung der Aufspannplatte (4) erzeugten Schubkräften in die dem Stössel (2) zugewandte Seite des Maschinenbetts (5).

19. Stanzpresse nach Anspruch 18, wobei zwischen der Aufspannplatte und dem Maschinenbett eine thermische Isolationsschicht vorhanden ist, zur Reduzierung eines Wärmeübergangs von der Aufspannplatte auf das Maschinenbett.

20. Stanzpresse nach einem der Ansprüche 13 bis 19, wobei die Stanzpresse Mittel zum Verwölben des Maschinenbetts aufweist und wobei eine auf dem Maschinenbett (5) angeordnete Aufspannplatte (4) vorhanden ist und wobei die Mittel (10a-10l, 11) zum Verwölben des Maschinenbetts (5) eine zwischen dem Maschinenbett (5) und der Aufspannplatte (4) angeordnete Heizeinrichtung (11) umfassen, die während dem bestimmungsgemässen Betrieb der Presse betreibbar ist, zur Verwölbung des Maschinenbetts (5) infolge einer Erwärmung desselben auf seiner dem Stössel (2) zugewandten Seite.

21. Stanzpresse nach einem der Ansprüche 13 bis 20, wobei die Stanzpresse Mittel zum Verwölben des Maschinenbetts aufweist und wobei eine auf dem Maschinenbett (5) angeordnete Aufspannplatte (4) vorhanden ist, welche derartig mit dem Maschinenbett (5) verbunden ist, dass sie Schubkräfte auf das Maschinenbett (5) übertragen kann, und wobei die Mittel (10a-10l, 11) zum Verwölben des Maschinenbetts (5) eine zwischen dem Maschinenbett (5) and der Aufspannplatte (4) angeordnete Heizeinrichtung (11) umfassen, die während dem bestimmungsgemässen Betrieb der Presse betreibbar ist, zur Verwölbung des Maschinenbetts (5) in Richtung auf den Pressenstössel (2) zu infolge einer Einleitung von durch eine Wärmedehnung der Aufspannplatte (4) erzeugten Schubkräften in die dem Stössel (2) zugewandte Seite des Maschinenbetts (5).

22. Stanzpresse nach einem der Ansprüche 13 bis 21, wobei die Stanzpresse Mittel zum Verwölben des Maschinenbetts aufweist und wobei das Maschinenbett (5) einen Durchbruch (6B) zum Wegführen von Stanzteilen und Abfall aufweist, und wobei die Mittel (8, 9a, 9c, 10a-10f; 10a-10l, 11) zum Verwölben des Maschinenbetts (5) derartig ausgebildet sind, dass sie das Maschinenbett (5) im Bereich angrenzend an den Durchbruch (6b) stärker verwölben als in den Bereichen angrenzend an die Längsseiten des Maschinenbetts (5).

23. Stanzpresse nach Anspruch 14 und nach Anspruch 22, wobei die Mittel (8, 9a, 9c, 10a-10f; 10a-10l, 11) zum Verwölben des Maschinenbetts (5) ausgebildet sind um das Maschinenbett (5) im Bereich seiner dem Pressenstössel (2) zugewandten Seite in der Nähe der Begrenzungen des Durchbruchs (6b) zu erwärmen bzw. stärker zu erwärmen als in der Nähe seiner Längsseiten.

24. Stanzpresse nach Anspruch 14 und nach Anspruch 23, wobei die Mittel zum Verwölben des Maschinenbetts ausgebildet sind um das Maschinenbett im Bereich seiner dem Pressenstössel abgewandten Seite in der Nähe der Begrenzungen des Durchbruchs zu kühlen bzw. stärker zu kühlen als in der Nähe seiner Längsseiten.

25. Stanzpresse nach einem der Ansprüche 13 bis 24, wobei die Mittel zum Verwölben des Maschinenbetts (5) und/oder des Pressenstössels (2) einstellbar ausgebildet sind, insbesondere während dem bestimmungsgemässen Betrieb der Presse, zur Ermöglichung einer gezielten Einstellung der Verwölbung des Maschinenbetts (5) und/oder der Verwölbung des Pressenstössels (2).

## Claims

1. Method for warping the machine bed (5) and/or the press ram (2) of a punching press to compensate at least partially a bending caused by the punching force during punching operation, wherein a temperature gradient is produced within the machine bed (5) or a supporting structure (4, 5, 11) for the lower tool elements built with the machine bed (5), respectively, and/or within the press ram (2) or a supporting structure (2, 11) for the upper tool elements built with the press ram (2), respectively, with the effect of making the machine bed (5) warping in the direction towards the press ram (2) and/or of making the press ram (2) warping in the direction towards the machine bed (5).

2. Method according to claim 1, wherein the temperature gradient is produced by heating the machine bed (5) in the area of its side facing the press ram (2) and/or by heating the press ram (2) in the area of its side facing the machine bed (5).

3. Method according to claim 2, wherein for heating, electrical heating elements arranged within the machine bed (5) and/or within the press ram (2) are charged with electric current for producing the temperature gradient.

4. Method according to one of the preceding claims, wherein the temperature gradient is produced by cooling the machine bed in the area of its side facing away from the press ram and/or by cooling the press ram in the area of its side facing away from the machine bed.

5. Method according to one of the preceding claims, wherein for producing the temperature gradient, flow channels (10a-10f) arranged within the machine bed (5) and/or within the press ram are flowed through by a heated or cooled, gaseous or liquid medium (8).

6. Method according to claim 5, wherein heated lubricating oil (8) of a lubricating oil circuit of the punching press is conducted through the flow channels (10a-10f).

7. Method according to one of the preceding claims, wherein a clamping plate arranged on the machine bed is present, which clamping plate is heated, for warping the machine bed in the direction towards the press ram due to a heating of it by the clamping plate at its side facing the ram and/or for warping the machine bed in the direction towards the press ram due to an introduction of shear forces produced by a thermal expansion of the clamping plate into the side of the machine bed facing the ram.

8. Method according to one of the preceding claims, wherein a clamping plate (4) arranged on the machine bed (5) is present and a heating device (11) arranged between the machine bed (5) and the clamping plate (4), which is heated, for warping the machine bed (5) in the direction towards the press ram (2) due to a heating of it by the heating device (11) at its side facing the ram (2) and/or for warping the machine bed (5) in the direction towards the press ram (2) due to a heating of the clamping plate (4) by the heating device (11) and an introduction of shear forces produced by a thermal expansion of the clamping plate (4) into the side of the machine bed (5) facing the ram (2).

9. Method according to one of the preceding claims, wherein the machine bed (5) has an aperture (6b) for carrying away punched parts and rubbish, and wherein the temperature gradient within the machine bed (5) is produced such that the machine bed (5) warps stronger in the area adjacent to the aperture (6b) in the direction towards the press ram (2) than in the areas adjacent to its longitudinal sides.

10. Method according to claim 2 and to claim 9, wherein the machine bed (5) is heated in the area of its side facing the press ram (2) stronger close to the boundaries of the aperture (6b) than close to its longitudinal sides.

11. Method according to claim 3 and to claim 9, wherein the machine bed is cooled in the area of its side facing away from the press ram stronger close to the boundaries of the aperture than close to its longitudinal sides.

12. Method according to one of the preceding claims, wherein the warping of the machine bed (5) and/or of the press ram (2) is adjusted as a function of parameters of the punching operation, in particular as a function of a calculated or measured maximal punching force, and in particular, wherein the warping is adjusted during the intended operation of the press.

13. Punching press, in particular for carrying out the method according to one of the preceding claims, with a machine bed (5) and with a press ram (2) working against the machine bed (5),
wherein means (8, 9a, 9c, 10a-10f; 10a-101, 11; 12; 11, 12) are present for warping the machine bed (5) in the direction towards the press ram (2) and/or for warping the press ram (2) in the direction towards the machine bed (5) by producing a temperature gradient within the machine bed (5) or a supporting structure (4, 5; 4, 5, 11) for the lower tool elements built with machine bed (5), respectively, and/or within the press ram (2) or a supporting structure (2, 11) for the upper tool elements built with the press ram (2), respectively,
wherein the means (8, 9a, 9c, 10a-10f) for warping the machine bed and/or the press ram comprise flow channels (10a-10f) arranged within the machine bed (5) and/or within the press ram, which flow channels can be flowed through by a heated or cooled, gaseous of liquid medium (8) during the intended operation, for producing the temperature gradients,
wherein the press comprises a lubricating oil circuit and the means for warping the machine bed and/or the press ram comprise arrangements, by means of which heated lubricating oil of the lubricating oil circuit can be conducted through the flow channels during the intended operation,
wherein the punching press comprises a press control unit, by means of which the warping of the machine bed (5) and/or of the press ram (2) can be adjusted in particular automatically, depending on parameters of the punching process, in particular depending on a calculated or measured maximal punching force, and in particular can be adjusted during the intended operation of the press.

14. Punching press according to claim 13, wherein the means (8, 9a, 9c, 10a-10f; 10a-10l, 11; 12; 11, 12) for warping the machine bed (5) and/or the press ram (2) are adapted to heat the machine bed (5) in the area of its side facing the press ram (2) and/or to heat the press ram (2) in the area of its side facing the machine bed (5).

15. Punching press according to claim 14, wherein the means for warping the machine bed and/or the press ram (2) comprise electric heating elements (12) arranged within the machine bed and/or the press ram (2), which heating elements can be charged with electric current during the intended operation of the press, for producing the temperature gradient.

16. Punching press according to one of the claims 13 to 15, wherein the means for warping the machine bed and/or the press ram are built for cooling the machine bed in the area of its side facing away from the press ram and/or for cooling the press ram in the area of its side facing away from the machine bed.

17. Punching press according to one of the claims 13 to 16, wherein the punching press has means for warping the machine bed and wherein a clamping plate arranged on the machine bed is present, which can be heated with the means for warping the machine bed during the intended operation of the press, for producing the temperature gradients by heating the machine bed at its side facing the ram by the clamping plate.

18. Punching press according to one of the claims 13 to 17, wherein the punching press has means for warping the machine bed and a clamping plate (4) arranged on the machine bed (5) is present, which clamping plate can be heated by the means (8, 9a, 9c, 10a-10f; 10a-10l, 11) for warping the machine bed (5) during the intended operation of the press and which clamping plate is connected with the machine bed (5) such that it can transfer shear forces to the machine bed (5), for warping the machine bed (5) in the direction towards the press ram (2) due to an introduction of shear forces produced by a thermal expansion of the clamping plate (4) into the side of the machine bed (5) facing the ram (2).

19. Punching press according to claim 18, wherein a thermal insulation layer is present between the clamping plate and the machine bed, for reducing a heat transfer from the clamping plate to the machine bed.

20. Punching press according to one of the claims 13 to 19, wherein the punching press has means for warping the machine bed and a clamping plate (4) arranged on the machine bed (5) is present and wherein the means (10a-10l, 11) for warping the machine bed (5) comprise a heating device (11) arranged between the machine bed (5) and the clamping plate (4), which can be operated during the intended operation of the press, for warping the machine bed (5) due to a heating of it at its side facing the ram (2).

21. Punching press according to one of the claims 13 to 20, wherein the punching press has means for warping the machine bed and a clamping plate (4) arranged on the machine bed (5) is present, which is connected with the machine bed (5) such that it can transfer shear forces to the machine bed (5), and wherein the means (10a-10l, 11) for warping the machine bed (5) comprise a heating device (11) arranged between the machine bed (5) and the clamping plate (4), which heating device can be operated during the intended operation of the press, for warping the machine bed (5) in the direction towards the press ram (3) due to an introduction of shear forces produced by a thermal expansion of the clamping plate (4) into the side of the machine bed (5) facing the ram (2).

22. Punching press according to one of the claims 13 to 21, wherein the punching press has means for warping the machine bed and the machine bed (5) has an aperture (6B) for carrying away punched parts and rubbish, and wherein the means (8, 9a, 9c, 10a-10f; 10a-10l, 11) for warping the machine bed (5) are built such that these means warp the machine bed stronger in the area adjacent to the aperture (6b) than in the areas adjacent to the long sides of the machine bed (5).

23. Punching press according to claim 14 and claim 22, wherein the means (8, 9a, 9c, 10a-10f; 10a-10l, 11) are adapted for warping the machine bed (5) in order to heat the machine bed (5) in the area of its side facing the press ram (2) close to the boundaries of the aperture (6b) or to heat it stronger in that area than close to its longitudinal sides.

24. Punching press according to claim 14 and 23, wherein the means are adapted for warping the machine bed in order to cool the machine bed in the area of its side facing away from the press ram close to the boundaries of the aperture or to cool it stronger in this area than close to its longitudinal sides.

25. Punching press according to one of the claims 13 to 24, wherein the means for warping the machine bed (5) and/or the press ram (2) are built adjustable, in particular during the intended operation of the press, for enabling a selective adjustment of the warping of the machine bed (5) and/or of the warping of the press ram (2).

## Revendications

1. Procédé pour le gauchissement du banc de machine (5) et/ou du coulisseau de presse (2) d'une presse à poinçonner pour compenser au moins partiellement une flexion provoquée par la force de poinçonnage pendant l'opération de poinçonnage, dans lequel un gradient de température est produit à l'intérieur du banc de machine (5) ou d'une structure de support (4, 5, 11) construite avec le banc de machine (5) pour les éléments d'outil inférieurs, respectivement, et/ou à l'intérieur du coulisseau de presse (2) ou d'une structure de support (2, 11) construite avec le coulisseau de presse (2) pour les éléments d'outil supérieurs, respectivement, avec l'effet de gauchir le banc de machine (5) dans la direction vers le coulisseau de presse (2) et/ou de gauchir le coulisseau de presse (2) dans la direction vers le banc de machine (5) .

2. Procédé selon la revendication 1, dans lequel le gradient de température est produit en chauffant le banc de machine (5) dans la zone de son côté faisant face au coulisseau de presse (2) et/ou en chauffant le coulisseau de presse (2) dans la zone de son côté faisant face au banc de machine (5).

3. Procédé selon la revendication 2, dans lequel, pour le chauffage, des éléments chauffants électriques disposés à l'intérieur du banc de machine (5) et/ou à l'intérieur du coulisseau de presse (2) sont alimentés en courant électrique pour produire le gradient de température.

4. Procédé selon l'une des revendications précédentes, dans lequel le gradient de température est produit par le refroidissement du banc de machine dans la zone de son côté opposé au coulisseau de presse et/ou par le refroidissement du coulisseau de presse dans la zone de son côté opposé au banc de la machine.

5. Procédé selon l'une des revendications précédentes, dans lequel, pour produire le gradient de température, des canaux d'écoulement (10a-10f) disposés à l'intérieur du banc de machine (5) et/ou à l'intérieur du coulisseau de presse sont parcourus par un médium gazeux ou liquide (8) chauffé ou refroidi.

6. Procédé selon la revendication 5, dans lequel l'huile de lubrification chauffée (8) d'un circuit d'huile de lubrification de la presse à poinçonner est conduite à travers les canaux d'écoulement (10a-10f).

7. Procédé selon l'une des revendications précédentes, dans lequel une plaque de serrage disposée sur le banc de machine est présente, laquelle plaque de serrage est chauffée, pour déformer le banc de machine en direction du coulisseau de presse en raison d'un chauffage de celui-ci par la plaque de serrage sur son côté tourné vers le coulisseau de presse et/ou pour déformer le banc de machine en direction du coulisseau de presse en raison d'une introduction de forces de cisaillement produites par une expansion thermique de la plaque de serrage dans le côté du banc de machine tourné vers le coulisseau de presse.

8. Procédé selon l'une des revendications précédentes, dans lequel il existe une plaque de serrage (4) disposée sur le banc de machine (5) et un dispositif de chauffage (11) disposé entre le banc de machine (5) et la plaque de serrage (4), qui est chauffé, pour le gauchissement du banc de machine (5) en direction du coulisseau de presse (2) en raison d'un chauffage de celui-ci par le dispositif de chauffage (11) sur son côté tourné vers le coulisseau de presse (2) et/ou pour le gauchissement du banc de machine (5) en direction du coulisseau de presse (2) en raison d'un chauffage de la plaque de serrage (4) par le dispositif de chauffage (11) et d'une introduction de forces de cisaillement produites par une dilatation thermique de la plaque de serrage (4) dans le côté du banc de machine (5) tourné vers le coulisseau de presse (2).

9. Procédé selon l'une des revendications précédentes, dans lequel le banc de machine (5) présente une ouverture (6b) pour évacuer les pièces découpées et les déchets, et dans lequel le gradient de température à l'intérieur du banc de machine (5) est produit de telle sorte que le banc de machine (5) se déforme plus fortement dans la zone adjacente à l'ouverture (6b) en direction du coulisseau (2) que dans les zones adjacentes à ses côtés longitudinaux.

10. Procédé selon la revendication 2 et la revendication 9, dans lequel le banc de machine (5) est chauffé dans la zone de son côté faisant face au coulisseau de presse (2) plus près des limites de l'ouverture (6b) que près de ses côtés longitudinaux.

11. Procédé selon la revendication 3 et la revendication 9, dans lequel le banc de machine est refroidi dans la zone de son côté opposé au coulisseau de presse plus près des limites de l'ouverture que près de ses côtés longitudinaux.

12. Procédé selon l'une des revendications précédentes, dans lequel le gauchissement du banc de machine (5) et/ou du coulisseau de presse (2) est réglé en fonction de paramètres de l'opération de poinçonnage, notamment en fonction d'une force maximale de poinçonnage calculée ou mesurée, et en particulier, dans lequel le gauchissement est réglé pendant le fonctionnement prévu de la presse.

13. Presse à poinçonner, notamment pour la mise en œuvre du procédé selon l'une des revendications précédentes, avec un banc de machine (5) et avec un coulisseau de presse (2) travaillant contre le banc de machine (5),
dans lequel des moyens (8, 9a, 9c, 10a-10f; 10a-10l, 11; 12; 11, 12) sont présents pour gauchir le banc de machine (5) en direction du coulisseau de presse (2) et/ou pour gauchir le coulisseau de presse (2) en direction du banc de machine (5) en produisant un gradient de température à l'intérieur du banc de machine (5) ou d'une structure de support (4, 5 ; 4, 5, 11) construite avec le banc de machine (5) pour les éléments d'outil inférieurs, respectivement, et/ou à l'intérieur du coulisseau de presse (2) ou d'une structure de support (2, 11) construite avec le coulisseau de presse (2) pour les éléments d'outil supérieurs, respectivement,
dans lequel les moyens (8, 9a, 9c, 10a-10f) pour gauchir le banc de machine et/ou le coulisseau de presse comprennent des canaux d'écoulement (10a-10f) disposés à l'intérieur du banc de machine (5) et/ou à l'intérieur du coulisseau de presse, lesquels canaux d'écoulement peuvent être traversés par un médium gazeux ou liquide (8) chauffé ou refroidi pendant l'opération prévue, pour produire les gradients de température,
la presse comprenant un circuit d'huile de lubrification et les moyens pour gauchir le banc de machine et/ou le coulisseau de presse comprennent des dispositifs au moyen desquels l'huile de lubrification chauffée du circuit d'huile de lubrification peut être conduite à travers les canaux d'écoulement pendant l'opération prévue et
la presse à poinçonner comprenant une unité de commande de presse, au moyen de laquelle le gauchissement du banc de machine (5) et/ou du coulisseau de presse (2) peut être réglé, en particulier automatiquement, en fonction de paramètres du processus de poinçonnage, en particulier en fonction d'une force de poinçonnage maximale calculée ou mesurée, et peut être réglé en particulier pendant le fonctionnement prévu de la presse.

14. Presse à poinçonner selon la revendication 13, dans laquelle les moyens (8, 9a, 9c, 10a-10f; 10a-10l, 11; 12; 11, 12) pour gauchir le banc de machine (5) et/ou le coulisseau de presse (2) sont adaptés pour chauffer le banc de machine (5) dans la zone de son côté tourné vers le coulisseau de presse (2) et/ou pour chauffer le coulisseau de presse (2) dans la zone de son côté tourné vers le banc de machine (5).

15. Presse à poinçonner selon la revendication 14, dans laquelle les moyens pour gauchir le banc de machine et/ou le coulisseau (2) comprennent des éléments chauffants électriques (12) disposés à l'intérieur du banc de machine et/ou du coulisseau de presse (2), lesquels éléments chauffants peuvent être alimentés en courant électrique pendant le fonctionnement prévu de la presse, pour produire le gradient de température.

16. Presse à poinçonner selon l'une des revendications 13 à 15, dans laquelle les moyens pour gauchir le banc de machine et/ou le coulisseau de presse sont réalisés pour refroidir le banc de machine dans la zone de son côté opposé au coulisseau de presse et/ou pour refroidir le coulisseau de presse dans la zone de son côté opposé au banc de machine.

17. Presse à poinçonner selon l'une des revendications 13 à 16, la presse à poinçonner présentant des moyens pour gauchir le banc de machine et une plaque de serrage disposée sur le banc de machine étant présente, qui peut être chauffée avec les moyens pour gauchir le banc de machine pendant le fonctionnement prévu de la presse, pour produire les gradients de température en chauffant le banc de machine sur son côté tourné vers le coulisseau de presse par la plaque de serrage.

18. Presse à poinçonner selon l'une des revendications 13 à 17, dans laquelle la presse à poinçonner comporte des moyens pour gauchir le banc de machine et une plaque de serrage (4) disposée sur le banc de machine (5) est présente, laquelle plaque de serrage peut être chauffée par les moyens (8, 9a, 9c, 10a-10f; 10a-10l, 11) pour gauchir le banc de machine (5) pendant le fonctionnement prévu de la presse et laquelle plaque de serrage est reliée au banc de machine (5) de sorte qu'elle peut transférer des forces de cisaillement au banc de machine (5), pour gauchir le banc de machine (5) dans la direction vers le coulisseau de presse (2) en raison d'une introduction de forces de cisaillement produites par une expansion thermique de la plaque de serrage (4) dans le côté du banc de machine (5) faisant face au coulisseau de presse (2).

19. Presse à poinçonner selon la revendication 18, dans laquelle une couche d'isolation thermique est présente entre la plaque de serrage et le banc de machine, pour réduire un transfert de chaleur de la plaque de serrage vers le banc de machine.

20. Presse à poinçonner selon l'une des revendications 13 à 19, dans laquelle la presse à poinçonner présente des moyens pour déformer le banc de machine et une plaque de serrage (4) disposée sur le banc de machine (5) est présente et dans laquelle les moyens (10a-10l, 11) pour gauchir le banc de machine (5) comprennent un dispositif de chauffage (11) disposé entre le banc de machine (5) et la plaque de serrage (4), qui peut être actionné pendant le fonctionnement prévu de la presse, pour gauchir le banc de machine (5) par un chauffage de celui-ci sur son côté tourné vers le coulisseau de presse (2) .

21. Presse à poinçonner selon l'une des revendications 13 à 20, dans laquelle la presse à poinçonner présente des moyens pour gauchir le banc de machine et une plaque de serrage (4) disposée sur le banc de la machine (5) est présente, qui est reliée au banc de machine (5) de telle sorte qu'elle peut transmettre des forces de cisaillement au banc de machine (5), et dans laquelle les moyens (10a-10l, 11) pour gauchir le banc de machine (5) comprennent un dispositif de chauffage (11) disposé entre le banc de machine (5) et la plaque de serrage (4), lequel dispositif de chauffage peut être actionné pendant le fonctionnement prévu de la presse, pour gauchir le banc de machine (5) dans la direction vers le coulisseau de presse (2) en raison d'une introduction de forces de cisaillement produites par une expansion thermique de la plaque de serrage (4) dans le côté du banc de machine (5) faisant face au coulisseau de presse (2).

22. Presse à poinçonner selon l'une des revendications 13 à 21, dans laquelle la presse à poinçonner présente des moyens pour gauchir le banc de machine et le banc de machine (5) présente une ouverture (6B) pour évacuer les pièces découpées et les déchets, et dans laquelle les moyens (8, 9a, 9c, 10a-10f; 10a-10l, 11) pour gauchir le banc de machine (5) sont conçus de telle sorte que ces moyens gauchissent le banc de machine plus fortement dans la zone adjacente à l'ouverture (6b) que dans les zones adjacentes aux côtés longs du banc de machine (5).

23. Presse à poinçonner selon la revendication 14 et la revendication 22, dans laquelle les moyens (8, 9a, 9c, 10a-10f; 10a-10l, 11) pour gauchir le banc de machine (5) sont adaptés pour chauffer le banc de machine (5) dans la zone de son côté faisant face au coulisseau de presse (2) près des limites de l'ouverture (6b) ou de le chauffer plus fortement dans cette zone que près de ses côtés longitudinaux.

24. Presse à poinçonner selon la revendication 14 et la revendication 23, dans laquelle les moyens sont adaptés pour gauchir le banc de machine afin de refroidir le banc de machine dans la zone de son côté opposé au coulisseau de presse proche des limites de l'ouverture ou de le refroidir plus fortement dans cette zone que près de ses côtés longitudinaux.

25. Presse à poinçonner selon l'une des revendications 13 à 24, dans laquelle les moyens pour gauchir le banc de machine (5) et/ou le coulisseau de presse (2) sont construits réglables, notamment pendant le fonctionnement prévu de la presse, pour permettre un réglage sélectif du gauchissement du banc de machine (5) et/ou du gauchissement du coulisseau de presse (2).
